# EUROPÄISCHE PATENTSCHRIFT

(11) **EP 3 470 568 B1**
(45) Veröffentlichungstag und Bekanntmachung des Hinweises auf die Patenterteilung: **08.07.2020**
(21) Anmeldenummer: 18197037.7
(22) Anmeldetag: 27.09.2018
(51) Int. Cl.: D06F 58/06, D06F 39/00

(54) **TROCKNER MIT EINER SICHERUNGSVORRICHTUNG ZUM SCHUTZ VOR BESCHÄDIGUNG BEI STÖSSEN SOWIE VERFAHREN ZU DESSEN BETRIEB**
DRYER WITH A SAFETY DEVICE FOR PROTECTION AGAINST DAMAGE AS A RESULT OF SHOCK AND METHOD FOR THE OPERATION OF THE SAME
SÉCHOIR DOTÉ D'UN DISPOSITIF DE SÉCURITÉ DESTINÉ À LA PROTECTION CONTRE LES DOMMAGES EN CAS DE CHOCS AINSI QUE SON PROCÉDÉ DE FONCTIONNEMENT

(30) Priorität: 13.10.2017 DE 102017218361
(43) Veröffentlichungstag der Anmeldung: 17.04.2019
(73) Patentinhaber: BSH Hausgeräte GmbH, 81739 München (DE)
(72) Erfinder: Drebant, Alexander, 12207 Berlin (DE); Ediger, Rainer, 12351 Berlin (DE); Hentschel, Felix, 10961 Berlin (DE)

(56) Entgegenhaltungen:
- EP-A1- 0 404 252
- EP-A1- 3 124 671
- EP-B1- 2 773 806

## Beschreibung

Die Erfindung betrifft einen Trockner, umfassend ein Gehäuse, eine innerhalb des Gehäuses um eine erste Achse drehbar gelagerte Trommel zur Aufnahme von Wäschestücken, wobei die Trommel während des Betriebes des Trockners mit mindestens zwei Rollenvorrichtungen in Kontakt steht, und eine Sicherungsvorrichtung zum Schutz vor einer Beschädigung bei Stößen auf den Trockner. Die Erfindung umfasst auch ein Verfahren zum Betrieb dieses Trockners.

Wäschetrockner, hierin als Trockner bezeichnet, weisen eine Trommel zur Aufnahme von Wäschestücken auf. Diese Trommel bewegt sich während der Durchführung eines Wäschebehandlungsprogrammes und ist daher um eine Achse drehbar gelagert, vorzugsweise um eine im Wesentlichen horizontal gelagerte Drehachse. Im Allgemeinen läuft die Trommel auf Rädern oder Rollen (hierin als "Rollen" bezeichnet), auf denen sie drehbar gelagert ist. Der Antrieb der Trommel erfolgt in der Regel durch einen Riemenantrieb. Die Trommel kann eine integrierte Rückenwand aufweisen, welche sich somit bei der Drehung der Trommel mit dreht, oder aber eine stehende Rückwand. In einer integrierten Rückwand kann eine Trommeldrehachse gelagert sein, so dass im Fall der integrierten Rückwand häufig zwei Rollen genügen, die mit dem vorderen Ende der Trommel in Kontakt stehen. Es werden allerdings bisweilen auch vier Rollen eingesetzt. Für den Fall einer stehenden Rückwand werden im Allgemeinen vier Rollen eingesetzt.

Während des Transportes eines Trockners können Stöße auf den Trockner dazu führen, dass die Rollen, welche die Trommel in der Regel in einem vorderen Bereich stützen, Eindrücke im äußeren peripheren Trommelmantel erzeugen, insbesondere in dem Bereich, in dem die Trommel auf den Rollen aufliegt. Derartige Beschädigungen der Trommel können zu einem fehlerhaften Betrieb der Trommel bei der Durchführung eines Trocknungsprogrammes führen, indem es insbesondere zu einer größeren Geräuschbelastung bei der Rotation der Trommel kommen kann.

Man hat sich daher bereits mit dem Schutz der Trommel eines Trockners bei dessen Transport befasst.

Die Veröffentlichung EP 2 773 806 B1 beschreibt einen Wäschetrockner mit einem Transportsicherheitselement. Insbesondere ist ein Wäschetrockner beschrieben, umfassend einen Gehäusekörper, eine Trommel, die sich um die horizontale Achse dreht und in die zu trocknende Artikel gegeben werden, mehrere Rollen, auf denen die Trommel sitzt und die die Trommel tragen, indem sie sich durch die Bewegung der Trommel während des Trocknungsvorgangs um ihre eigene Achse drehen, und einen Rahmen, an dem die Rollen drehbar angebracht sind. Das Transportsicherheitselement weist eine erste Position auf, in der es nicht in Kontakt mit der Trommel steht, und eine zweite Position auf, in der es in Kontakt mit der Trommel steht, indem es bewegt wird. Das Transportsicherheitselement sorgt dafür, dass der Kontakt der Trommel mit den Rollen unterbrochen wird. In einer Ausführungsform des Wäschetrockners umfasst das Transportsicherheitselement eine Welle, die sich vom Gehäusekörper zur Trommel erstreckt, ein Ruheelement, das an dem Ende der Welle angeordnet ist, das der Trommel zugewandt ist, und das in Kontakt mit der Trommel steht, wenn das Transportsicherheitselement in der zweiten Position ist, und einen Kopf, der am unteren Ende der Welle angeordnet ist und ein Drehen der Welle ermöglicht.

Die Veröffentlichung EP 3 124 671 A1 beschreibt einen Wäschetrockner mit einer Wäschetrommel, der mit einer Transportsicherung ausgestattet, die so konfiguriert ist, dass sie die Trommel gegen Schäden schützen kann, welche während des Transportes des Wäschetrockners geschehen können. Der Wäschetrockner umfasst ein Gehäuse, eine in diesem Gehäuse drehbar gelagerte Trommel; eine Transportvorrichtung, welche mit dem Gehäuse verbunden ist und konfiguriert ist, um zwischen einer aktivierten Position, in welcher die Transportvorrichtung in die Trommel eingreift, und einer deaktivierten Position, in welcher die Transportvorrichtung nicht in die Trommel eingreift, bewegt zu werden. Die Trommel beinhaltet einen ersten Bereich mit einer ersten Stärke und einen zweiten Bereich mit einer zweiten Stärke, welche kleiner ist als die erste Stärke. Außerdem greift die Transportvorrichtung, wenn sie sich in der deaktivierten Position befindet, in einen radial äußeren Teil des ersten Bereichs der Trommel ein.

Den bekannten Ausführungsformen eines Trockners mit einer Transportsicherung ist gemeinsam, dass an einer von der Rolle entfernten Stelle der Trommel durch die Transportsicherung die Trommel angehoben wird, um sie von den Rollen zu entkoppeln. Dies führt jedoch zu konstruktiven Einschränkungen, wobei bisweilen auch die Entfernung oder Einrichtung einer Transportsicherung durch einen Benutzer des Trockners erschwert ist. Überdies ist sicherzustellen, dass die Trommel genügend weit angehoben wird, damit es beim Auftreten starker Stöße nicht doch zu einer evtl. zu Beschädigungen führenden Berührung zwischen Rollen und Trommel kommen kann.

Vor diesem Hintergrund war es Aufgabe der vorliegenden Erfindung, einen Trockner mit einer in einem Gehäuse drehbar gelagerten Trommel und einer verbesserten Transportsicherung bereitzustellen. Vorzugsweise soll die Transportsicherung möglichst einfach zu bedienen und mehrfach verwendbar sein.

Die Lösung dieser Aufgabe wird nach dieser Erfindung erreicht durch einen Trockner sowie ein Verfahren zum Betrieb eines Trockners mit den Merkmalen der jeweiligen unabhängigen Patentansprüche. Bevorzugte Ausführungsformen des erfindungsgemäßen Trockners sind in abhängigen Patentansprüchen aufgeführt, wobei bevorzugten Ausführungsformen des erfindungsgemäßen Trockners bevorzugte Ausführungsformen des erfindungsgemäßen Verfahrens entsprechen, selbst wenn dies hierin nicht ausdrücklich festgestellt ist.

Gegenstand der Erfindung ist somit ein Trockner mit einer Trockner, umfassend ein Gehäuse, eine innerhalb des Gehäuses um eine erste Achse drehbar gelagerte Trommel zur Aufnahme von Wäschestücken, wobei die Trommel während des Betriebes des Trockners mit mindestens zwei Rollenvorrichtungen in Kontakt steht, und eine Sicherungsvorrichtung zum Schutz vor einer Beschädigung bei Stößen auf den Trockner, wobei die Sicherungsvorrichtung ausgestaltet ist, um zumindest in einem Transportzustand des Trockners im Kontakt mit der Rollenvorrichtung zu stehen.

Da ein erfindungsgemäßer Trockner über mindestens zwei Rollenvorrichtungen verfügt, ist im Allgemeinen entweder jeder Rollenvorrichtung eine Sicherungsvorrichtung zugeordnet oder aber eine Sicherungsvorrichtung ist mit mehreren Rollenvorrichtungen verbunden. Im Folgenden wird aus Gründen der Vereinfachung der Fall beschrieben, bei dem eine Sicherungsvorrichtung mit einer Rollenvorrichtung in Kontakt steht.

In einer bevorzugten Ausführungsform des erfindungsgemäßen Trockners umfasst die Sicherungsvorrichtung, die hierbei auch als Transportsicherungsvorrichtung bezeichnet werden kann, ein Eingriffselement, das ausgestaltet ist, um zwischen der Trommel und mindestens einer der Rollen der Rollenvorrichtung eingeführt zu werden und dadurch ein Entkoppeln von Rolle und Trommel zu bewirken.

Erfindungsgemäß ist ein Trockner bevorzugt, bei dem das Eingriffselement um eine dritte Achse drehbar gelagert ist. Vorzugsweise ist dabei die dritte Achse parallel zur ersten Achse.

In einer bevorzugten Ausführungsform des Trockners weist die Sicherungsvorrichtung ein Bedienungselement auf, welches es einem Benutzer des Trockners gestattet, das Eingriffselement derart um die dritte Achse zu drehen, dass das Eingriffselement zwischen einer Rolle und der Trommel eingreift. Solange dieser Zweck erreicht wird ist das Bedienungselement nicht eingeschränkt. So kann es beispielsweise ein Eingriffselement sein, dass direkt, d.h. ohne ein Werkzeug, von einem Benutzer bedient werden kann. Ein Beispiel hierfür wäre ein Drehknopf, der zum besseren Griff vorzugsweise gerändelt sein. Insbesondere wäre auch ein Hebel möglich. Es kann allerdings auch vorgesehen sein, dass ein Benutzer ein Werkzeug benutzen muss, welches in das Bedienungselement eingreift. Die Anordnung des Bedienungselementes kann beliebig sein. Vorteilhaft ist das Bedienungselement jedoch auf der Rückwand angeordnet.

Erfindungsgemäß ist es ein Trockner bevorzugt, bei dem dass das Eingriffselement eine erste Krümmung aufweist, so dass es sich bei einer Drehung um die dritte Achse zwischen Rolle und Trommel schieben kann. Im Allgemeinen wird dabei insbesondere die Trommel etwas angehoben.

Überdies ist ein Trockner bevorzugt, bei dem das Eingriffselement eine Berührungsfläche mit einer zweiten Krümmung aufweist, welche der ersten Krümmung entgegengesetzt ist. Hierbei bedeutet "entgegengesetzt" insbesondere, dass das Vorzeichen der Krümmung anders ist; das tatsächliche Ausmaß der Krümmung kann unterschiedlich sein. Bei dieser Ausführungsform ist es bevorzugt, dass die zweite Krümmung einen Krümmungskreisradius aufweist, der dem äußeren Radius der Trommel entspricht. Damit ist die Berührungsfläche an die äußere Oberfläche der Trommel angepasst, so dass sich eine besonders große, optimal gestaltete Berührungsfläche ergibt.

In einer besonders bevorzugten Ausführungsform des erfindungsgemäßen Trockners weist das Eingriffselement an dem der dritten Drehachse abgewandten Ende eine Ausbuchtung auf. Dies ermöglicht ein besonders günstiges Einführen des Eingriffselements zwischen der Trommel und der Rolle der Rollenvorrichtung. Hierbei können die inneren Flächen der Ausbuchtung geeignet abgeschrägt sein, so dass das Einführen des Eingriffselementes zusätzlich unterstützt wird.

Für das Eingriffselement können verschiedene Materialien verwendet werden, z.B. Metalle oder Kunststoffe. Wenn hierin der Begriff "Kunststoff" verwendet wird, so schließt dieser nicht nur die eigentlichen Polymeren ein, sondern auch Zusatzstoffe, welche zur Verbesserung der Eigenschaften des Eingriffselementes sinnvoll sein können, beispielsweise Weichmacher oder Füllstoffe wie Glasfasern. Vorzugsweise besteht in diesem Sinne das Eingriffselement aus Kunststoff. Vorzugsweise ist das Eingriffselement dann einstückig geformt. Der Kunststoff ist vorzugsweise glasfaserverstärktes Polyamid oder glasfaserverstärktes Polypropylen. Überdies kann vorteilhaft die Sicherungsvorrichtung aus einem Kunststoff bestehen und insbesondere einstückig aus dem Kunststoff geformt sein.

Die Dicke des die Berührungsfläche aufweisenden Berührungsteiles liegt vorzugsweise im Bereich von 2 bis 3 mm.

In einer bevorzugten Ausführungsform weist der Trockner eine optische und/oder akustische Anzeigevorrichtung auf, welche einem Benutzer des Trockners anzeigen kann, ob eine Sicherungseinrichtung aktiv ist oder nicht. Darüber hinaus kann die optische und/oder akustische Anzeigevorrichtung dem Benutzer des Trockners die Anzeige von z.B. Betriebsparametern und/oder einer zu erwartenden Dauer des Trocknungsprozesses ermöglichen.

Erfindungsgemäß ist es überdies bevorzugt, dass eine noch aktive Transportsicherung, also eine noch aktive Sicherungsvorrichtung, die insbesondere ein Eingriffselement aufweist, im Trockner festgestellt werden kann. So könnte beispielsweise über die Messung des Drehmomentes des Antriebsmotors der Trommel eine noch aktive Sicherungsvorrichtung festgestellt werden. Dieser Umstand könnte dann einem Benutzer auf der Anzeigevorrichtung angezeigt werden.

In einer alternativen Ausführungsform des erfindungsgemäßen Trockners enthält die Sicherungsvorrichtung zwei Federn, auf welchen eine zweite Achse der Rollenvorrichtung gelagert ist. Dabei befinden sich die beiden Federn im Allgemeinen auf der zweiten Achse auf entgegengesetzten Seiten der Rolle, im Allgemeinen im gleichen Abstand zur Rolle. Bei dieser Ausführungsform ist somit die Achse der Rollenvorrichtung federnd gelagert, wobei die Feder so ausgelegt ist, dass die Auslenkung nur bei hohen Kräften erfolgt, die einem Stoß auf den Trockner entsprechen. Andererseits sind die Federn so ausgelegt, dass selbst im normalen Trocknungsbetrieb bei Vollbeladung keine Auslenkung geschieht.

Bei dieser Ausführungsform des Trockners befinden sich die Rollenvorrichtung und die beiden Federn vorzugsweise in einem Rollengehäuse, welches auf einer der Trommel zugewandten Eingriffsoberfläche eine Öffnung aufweist, die einen direkten Kontakt zwischen Rolle und Trommel ermöglicht.

In einer bevorzugten Ausführungsform des Trockners dient die Eingriffsoberfläche als Stopper, wenn aufgrund eines Stoßes auf den Trockner die Trommel auf die auf Federn gelagerte zweite Achse der Rollenvorrichtung drückt und dabei die Federn zusammendrückt. Vorzugsweise weist die Eingriffsoberfläche eine Krümmung auf, welche der Krümmung der Außenoberfläche der Trommel entspricht. Vorzugsweise sind dabei die Krümmungskreisradien identisch.

Gegenstand der Erfindung ist außerdem ein Verfahren zur Sicherung eines Trockners für einen Transport oder zur Entsicherung eines Trockners vor seiner Inbetriebnahme, wobei der Trockner ein Gehäuse, eine innerhalb des Gehäuses um eine erste Drehachse drehbar gelagerte Trommel zur Aufnahme von Wäschestücken, wobei die Trommel während des Betriebes des Trockners mit mindestens zwei Rollenvorrichtungen in Kontakt steht, und eine Sicherungsvorrichtung zum Schutz vor einer Beschädigung bei Stößen auf den Trockner umfasst, wobei die Sicherungsvorrichtung ausgestaltet ist, um zumindest in einem Transportzustand des Trockners im Kontakt mit der Rollenvorrichtung zu stehen, derart, dass die Sicherungsvorrichtung ein Eingriffselement umfasst, das ausgestaltet ist, um zwischen der Trommel und mindestens einer der Rollen der Rollenvorrichtung eingeführt zu werden und dadurch ein Entkoppeln von Rolle und Trommel zu bewirken, wobei
- das Verfahren zur Sicherung des Trockners für einen Transport den Schritt (a) umfasst, in welchem das Eingriffselement zwischen der Trommel und mindestens einer Rolle eingeführt wird und damit eine Entkoppelung von Trommel und Rolle bewirkt, und
- das Verfahren zur Entsicherung des Trockners vor seiner Inbetriebnahme den Schritt (b) umfasst, in welchem das Eingriffselement zwischen der Trommel und mindestens einer Rolle entfernt wird und damit einen direkten Kontakt zwischen Trommel und Rolle bewirkt.

Die Erfindung hat zahlreiche Vorteile. So wird durch die Erfindung ein Trockner bereitgestellt, dessen empfindliche Bauteile in Hinblick auf Maximalbelastungen, z.B. in einem Transporttest, nicht stabiler ausgelegt werden müssen. Es gibt generell ein geringeres Risiko von Transportschäden und aufgrund der letztlich vorgenommenen Dämpfung eine geringere Geräuschentwicklung. Überdies kann der erfindungsgemäße Trockner auch mehrfach transportiert werden, so dass mehrfache Umzüge möglich sind.

Weitere Einzelheiten der Erfindung ergeben sich aus der nachfolgenden Beschreibung von Ausführungsbeispielen für einen erfindungsgemäßen Trockner und ein Verfahren zum Betrieb dieses Trockners. Dabei wird Bezug genommen auf die Figuren 1 bis 8.
Fig. 1 zeigt eine perspektivische Ansicht der erfindungswesentlichen Teile eines herkömmlichen Trockners. Fig. 1 (a) zeigt eine Trommel mit zwei dazu gehörigen Rollenvorrichtungen. Fig. 1 (b) zeigt einen Eindruckstelle, d.h. Delle, an der Kontaktstelle zwischen Trommel und Rolle, welche aufgrund eines Stoßes auf den Trockner entstanden ist.
Fig. 2 zeigt vergrößerte Ausschnitte einer ersten Ausführungsform eines erfindungsgemäßen Trockners mit einer Sicherungsvorrichtung, die ein Eingriffselement aufweist, vor einem Einführen zwischen der Trommel und einer Rolle. Fig. 2 (a) zeigt eine Seitenansicht und Fig. 2 (b) eine perspektivische Ansicht.
Fig. 3 zeigt vergrößerte Ausschnitte einer ersten Ausführungsform eines erfindungsgemäßen Trockners mit einer Sicherungsvorrichtung, die ein Eingriffselement aufweist, nach einem Einführen zwischen der Trommel und einer Rolle. Fig. 3 (a) zeigt eine Seitenansicht und Fig. 3 (b) eine perspektivische Ansicht.
Fig. 4 zeigt nochmals vergrößerte Ausschnitte einer ersten Ausführungsform eines erfindungsgemäßen Trockners mit einer Sicherungsvorrichtung, die ein Eingriffselement aufweist, nach einem Einführen zwischen der Trommel und einer Rolle. Fig. 4 (a) zeigt eine perspektivische Ansicht und Fig. 4 (b) eine Seitenansicht auf die Trommel des Trockners, d.h. in Richtung der Rolle.
Fig. 5 zeigt eine Vorderansicht einer Trommel gemäß einer zweiten Ausführungsform der Erfindung, bei welcher die Drehachsen von zwei Rollenvorrichtungen (zweite Drehachsen) auf jeweils zwei Federn gelagert sind.
Fig. 6 zeigt für die Trommel gemäß einer zweiten Ausführungsform eines erfindungsgemäßen Trockners die Anordnung der beiden auf jeweils zwei Federn gelagerten Rollenvorrichtungen in einem Rollengehäuse während eines Betriebszustands des Trockners. Fig. 6 (a) und Fig. 6 (b) zeigen Draufsichten auf die linke Rollenvorrichtung bzw. die rechte Rollenvorrichtung.
Fig. 7 zeigt ebenfalls für die Trommel gemäß einer zweiten Ausführungsform eines erfindungsgemäßen Trockners die Anordnung einer auf zwei Federn gelagerten Rollenvorrichtung in einem Rollengehäuse während eines Betriebszustands des Trockners. Fig. 7 (a) zeigt eine Ansicht in Richtung der zweiten Drehachse, d.h. der Drehachse der Rolle. Fig. 7 (b) zeigt eine Ansicht in Richtung der Rolle.
Fig. 8 zeigt für die Trommel gemäß einer zweiten Ausführungsform eines erfindungsgemäßen Trockners die Anordnung einer auf zwei Federn gelagerten Rollenvorrichtung in einem Rollengehäuse während eines Transportzustands des Trockners. Fig. 8 (a) zeigt eine Ansicht in Richtung der zweiten Drehachse, d.h. der Drehachse der Rolle. Fig. 8 (b) zeigt eine Ansicht in Richtung der Rolle.

Fig. 1 zeigt eine perspektivische Ansicht der erfindungswesentlichen Teile eines herkömmlichen Trockners, bei welcher Trommel und Rollenvorrichtung starr angeordnet sind.. Fig. 1 (a) zeigt eine Trommel 1 mit zwei dazu gehörigen Rollenvorrichtungen 2, wobei die Rollenvorrichtungen 2 jeweils eine Rolle 6 und eine zweite Drehachse 7 aufweisen. Fig. 1 (b) zeigt einen Eindruckstelle 22, d.h. Delle, an der Kontaktstelle zwischen Trommel 1 und Rolle 6, welche aufgrund eines Stoßes auf den Trockner entstanden ist.

Fig. 2 zeigt vergrößerte Ausschnitte einer ersten Ausführungsform eines erfindungsgemäßen Trockners mit einer Sicherungsvorrichtung 4, die ein Eingriffselement 5 aufweist, vor einem Einführen zwischen der Trommel 1 und einer Rolle 6. Fig. 2 (a) zeigt eine Seitenansicht und Fig. 2 (b) eine perspektivische Ansicht.

Das Eingriffselement 5 ist ausgestaltet, um zwischen der Trommel 1 und der hier gezeigten Rolle 6 einer Rollenvorrichtung 2 eingeführt zu werden und dadurch ein Entkoppeln von Rolle 6 und Trommel 1 zu bewirken. Die Rollenvorrichtung 2 umfasst die Rolle 6 und eine zweite Achse 7. Das Eingriffselement 5 ist um eine dritte Drehachse 13 drehbar gelagert, wobei die dritte Drehachse 13 parallel zu einer hier nicht gezeigten ersten Drehachse, der Drehachse der Trommel 3 ist.

Bei der in Fig. 2 gezeigten Ausführungsform eines erfindungsgemäßen Trockners weist die Sicherungsvorrichtung 4 ein Bedienungselement 8 auf, das hier als gerändeltes Rad ausgestaltet ist, welches es einem Benutzer des Trockners gestattet, das Eingriffselement 5 durch Drehen von Bedienungselement 8 derart um die dritte Achse 13 zu drehen, dass das Eingriffselement 5 zwischen Rolle 6 und Trommel 1 eingreift. Neben dem Bedienungselement 8 befindet sich eine Anzeige 19 für den eingeschalteten Zustand der Sicherungsvorrichtung 4 und eine Anzeige 20 für den ausgeschalteten Zustand der Sicherungsvorrichtung 4. Auf dem Bedienungselement 8 befindet sich ein Zeiger 21 für die Zustände der Sicherungsvorrichtung 4.

Das in Fig. 2 gezeigte Eingriffselement 5 weist eine erste Krümmung 9 auf, damit es sich bei einer Drehung um die dritte Achse 13 zwischen Rolle 6 und Trommel 1 schieben kann. Überdies weist das Eingriffselement 5 eine Berührungsfläche 10 mit einer zweiten Krümmung 11 auf, welche der ersten Krümmung 9 entgegengesetzt ist. Dabei ist die zweite Krümmung 11 an die Trommel 1 angepasst, indem die zweite Krümmung 11 einen Krümmungskreisradius aufweist, der dem äußeren Radius der Trommel 1 entspricht. Überdies weist das Eingriffselement 5 an dem der dritten Drehachse 13 abgewandten Ende eine Ausbuchtung 12 auf, welche das Einschieben des Eingriffselementes 5 zwischen Trommel 1 und Rolle 6 erleichtert.

Das Eingriffselement 5 besteht aus Kunststoff, der hier entweder glasfaserverstärktes Polyamid oder glasfaserverstärktes Polypropylen ist. Die Dicke des die Berührungsfläche 10 aufweisenden Berührungsteiles 14 beträgt hier 2,5 mm.

Fig. 3 zeigt vergrößerte Ausschnitte einer ersten Ausführungsform eines erfindungsgemäßen Trockners mit einer Sicherungsvorrichtung 4, die ein Eingriffselement 5 aufweist, nach einem Einführen zwischen der Trommel 1 und einer Rolle 6. Fig. 3 (a) zeigt eine Seitenansicht und Fig. 3 (b) eine perspektivische Ansicht. Gleiche Bezugszeichen haben in Fig. 3 die gleiche Bedeutung wie in Fig. 2.

Fig. 4 zeigt nochmals vergrößerte Ausschnitte einer ersten Ausführungsform eines erfindungsgemäßen Trockners mit einer Sicherungsvorrichtung 4, die ein Eingriffselement 5 aufweist, nach einem Einführen zwischen der Trommel 1 und einer Rolle 6. Fig. 4 (a) zeigt eine perspektivische Ansicht und Fig. 4 (b) eine Seitenansicht auf die Trommel des Trockners, d.h. in Richtung der Rolle. Gleiche Bezugszeichen haben in Fig. 4 die gleiche Bedeutung wie in Fig. 2.

Fig. 5 zeigt eine Vorderansicht einer Trommel 1 gemäß einer zweiten Ausführungsform der Erfindung, bei welcher die Drehachsen 7 von zwei Rollenvorrichtungen 2 (zweite Drehachsen) auf jeweils zwei Federn 15 gelagert sind. 3 bedeutet die erste Drehachse, die Drehachse der Trommel 1. 16 bedeutet ein Rollengehäuse, in welchem jeweils eine Rollenvorrichtung 2, zwei Federn 15 und die auf den Federn 15 gelagerte zweite Drehachse 7 der jeweiligen Rolle 6 angeordnet sind.

Fig. 6 zeigt für die Trommel 1 gemäß einer zweiten Ausführungsform eines erfindungsgemäßen Trockners die Anordnung der beiden auf jeweils zwei Federn 15 gelagerten Rollenvorrichtungen 2 in einem Rollengehäuse 16 während eines Betriebszustands des Trockners. Fig. 6 (a) und Fig. 6 (b) zeigen Draufsichten auf die linke Rollenvorrichtung bzw. die rechte Rollenvorrichtung. 18 bedeutet eine Öffnung in einer Eingriffsoberfläche 17 von Rollengehäuse 16. Ansonsten haben gleiche Bezugszeichen in Fig. 6 die gleiche Bedeutung wie in Fig. 5.

Fig. 7 zeigt ebenfalls für die Trommel 1 gemäß einer zweiten Ausführungsform eines erfindungsgemäßen Trockners die Anordnung einer auf zwei Federn 15 gelagerten Rollenvorrichtung 2 in einem Rollengehäuse 16 während eines Betriebszustands des Trockners. Die Rolle 6 ragt hier aus der Öffnung 18, so dass das Rollengehäuse 16 die Trommel 1 nicht berührt. Fig. 7 (a) zeigt eine Ansicht in Richtung der zweiten Drehachse, d.h. der Drehachse der Rolle. Fig. 7 (b) zeigt eine Ansicht in Richtung der Rolle. Ansonsten haben gleiche Bezugszeichen in Fig. 7 die gleiche Bedeutung wie in Fig. 5 bzw. Fig. 6.

Fig. 8 zeigt für die Trommel 1 gemäß einer zweiten Ausführungsform eines erfindungsgemäßen Trockners die Anordnung einer auf zwei Federn 15 gelagerten Rollenvorrichtung 2 in einem Rollengehäuse 16 während eines Transportzustands des Trockners. Die Rolle 6 ist hier aufgrund eines Stoßes auf den Trockner in Richtung der Federn 15 verschoben. Dadurch kommt die Trommel 1 in Kontakt mit dem Rollengehäuse 16, welches somit als ein Stopper fungiert. Fig. 8 (a) zeigt eine Ansicht in Richtung der zweiten Drehachse, d.h. der Drehachse der Rolle. Fig. 8 (b) zeigt eine Ansicht in Richtung der Rolle. Ansonsten haben gleiche Bezugszeichen in Fig. 8 die gleiche Bedeutung wie in den vorgenannten Figuren.

### Bezugszeichen

- 1: Trommel
- 2: Rollenvorrichtung
- 3: Erste Drehachse; Drehachse der Trommel
- 4: Sicherungsvorrichtung
- 5: Eingriffselement
- 6: Rolle
- 7: Zweite Drehachse; Drehachse der Rolle
- 8: Bedienungselement
- 9: Erste Krümmung
- 10: Berührungsfläche
- 11: Zweite Krümmung
- 12: Ausbuchtung
- 13: Dritte Drehachse; Drehachse des Eingriffselementes
- 14: Berührungsteil
- 15: Feder
- 16: Rollengehäuse
- 17: Eingriffsoberfläche (des Rollengehäuses)
- 18: Öffnung (in Eingriffsoberfläche des Rollengehäuses)
- 19: Anzeige für den eingeschalteten Zustand der Sicherungsvorrichtung
- 20: Anzeige für den ausgeschalteten (geöffneten) Zustand der Sicherungsvorrichtung
- 21: Zeiger für die Zustände der Sicherungsvorrichtung
- 22: Eindruckstelle (Delle) in einer Trommel an der Kontaktstelle zwischen Trommel und Rolle

## Patentansprüche

1. Trockner, umfassend ein Gehäuse, eine innerhalb des Gehäuses um eine erste Drehachse (3) drehbar gelagerte Trommel (1) zur Aufnahme von Wäschestücken, wobei die Trommel (1) während des Betriebes des Trockners mit mindestens zwei Rollenvorrichtungen (2) in Kontakt steht, und eine Sicherungsvorrichtung (4) zum Schutz vor einer Beschädigung bei Stößen auf den Trockner,
**dadurch gekennzeichnet, dass** die Sicherungsvorrichtung (4) ausgestaltet ist, um zumindest in einem Transportzustand des Trockners im Kontakt mit der Rollenvorrichtung (2) zu stehen und die Sicherungsvorrichtung (4) ein Eingriffselement (5) umfasst, das ausgestaltet ist, um zwischen der Trommel (1) und mindestens einer der Rollen (6) der Rollenvorrichtung (2) eingeführt zu werden und dadurch ein Entkoppeln von Rolle (6) und Trommel (1) zu bewirken.

2. Trockner nach Anspruch 1, **dadurch gekennzeichnet, dass** das Eingriffselement (5) um eine dritte Achse (13) drehbar gelagert ist.

3. Trockner nach Anspruch 2, **dadurch gekennzeichnet, dass** die dritte Achse (13) parallel zur ersten Achse (3) ist.

4. Trockner nach einem der Ansprüche 1 bis 3, **dadurch gekennzeichnet, dass** die Sicherungsvorrichtung (4) ein Bedienungselement (8) aufweist, welches es einem Benutzer des Trockners gestattet, das Eingriffselement (5) derart um die dritte Achse (13) zu drehen, dass das Eingriffselement (5) zwischen einer Rolle (6) und der Trommel (1) eingreift.

5. Trockner nach einem der Ansprüche 1 bis 4, **dadurch gekennzeichnet, dass** das Eingriffselement (5) eine erste Krümmung (9) aufweist, so dass es sich bei einer Drehung um die dritte Achse (13) zwischen Rolle (6) und Trommel (1) schieben kann.

6. Trockner nach einem der Ansprüche 1 bis 5, **dadurch gekennzeichnet, dass** das Eingriffselement (5) eine Berührungsfläche (10) mit einer zweiten Krümmung (11) aufweist, welche der ersten Krümmung (9) entgegengesetzt ist.

7. Trockner nach Anspruch 6, **dadurch gekennzeichnet, dass** die zweite Krümmung (11) einen Krümmungskreisradius aufweist, der dem äußeren Radius der Trommel (1) entspricht.

8. Trockner nach einem der Ansprüche 2 bis 7, **dadurch gekennzeichnet, dass** das Eingriffselement (5) an dem der dritten Drehachse (13) abgewandten Ende eine Ausbuchtung (12) aufweist.

9. Trockner nach einem der Ansprüche 1 bis 8, **dadurch gekennzeichnet, dass** das Eingriffselement (5) aus Kunststoff besteht.

10. Trockner nach Anspruch 9, **dadurch gekennzeichnet, dass** der Kunststoff glasfaserverstärktes Polyamid oder glasfaserverstärktes Polypropylen ist.

11. Trockner nach einem der Ansprüche 7 bis 11, **dadurch gekennzeichnet, dass** die Dicke des die Berührungsfläche (10) aufweisenden Berührungsteiles (14) im Bereich von 2 bis 3 mm liegt.

12. Verfahren zur Sicherung eines Trockners für einen Transport oder zur Entsicherung eines Trockners vor seiner Inbetriebnahme, wobei der Trockner ein Gehäuse, eine innerhalb des Gehäuses um eine erste Drehachse (3) drehbar gelagerte Trommel (1) zur Aufnahme von Wäschestücken, wobei die Trommel (1) während des Betriebes des Trockners mit mindestens zwei Rollenvorrichtungen (2) in Kontakt steht, und eine Sicherungsvorrichtung (4) zum Schutz vor einer Beschädigung bei Stößen auf den Trockner umfasst, wobei die Sicherungsvorrichtung (4) ausgestaltet ist, um zumindest in einem Transportzustand des Trockners im Kontakt mit der Rollenvorrichtung (2) zu stehen, derart, dass die Sicherungsvorrichtung (4) ein Eingriffselement (5) umfasst, das ausgestaltet ist, um zwischen der Trommel (1) und mindestens einer der Rollen (6) der Rollenvorrichtung (2) eingeführt zu werden und dadurch ein Entkoppeln von Rolle (6) und Trommel (1) zu bewirken, wobei
- das Verfahren zur Sicherung des Trockners für einen Transport den Schritt (a) umfasst, in welchem das Eingriffselement (5) zwischen der Trommel (1) und mindestens einer Rolle (6) eingeführt wird und damit eine Entkoppelung von Trommel (1) und Rolle (6) bewirkt, und
- das Verfahren zur Entsicherung des Trockners vor seiner Inbetriebnahme den Schritt (b) umfasst, in welchem das Eingriffselement (5) zwischen der Trommel (1) und mindestens einer Rolle (6) entfernt wird und damit einen direkten Kontakt zwischen Trommel (1) und Rolle (6) bewirkt.

13. Trockner, umfassend ein Gehäuse, eine innerhalb des Gehäuses um eine erste Drehachse (3) drehbar gelagerte Trommel (1) zur Aufnahme von Wäschestücken, wobei die Trommel (1) während des Betriebes des Trockners mit mindestens zwei Rollenvorrichtungen (2) in Kontakt steht, und eine Sicherungsvorrichtung (4) zum Schutz vor einer Beschädigung bei Stößen auf den Trockner,
**dadurch gekennzeichnet, dass** die Sicherungsvorrichtung (4) ausgestaltet ist, um zumindest in einem Transportzustand des Trockners im Kontakt mit der Rollenvorrichtung (2) zu stehen und die Sicherungsvorrichtung (4) zwei Federn (15) enthält, auf welchen eine zweite Achse (7) der Rollenvorrichtung (2) gelagert ist.

14. Trockner nach Anspruch 13, **dadurch gekennzeichnet, dass** sich die Rollenvorrichtung (2) und die beiden Federn (15) in einem Rollengehäuse (16) befinden, welches auf einer der Trommel (1) zugewandten Eingriffsoberfläche (17) eine Öffnung (18) aufweist, die einen direkten Kontakt zwischen Rolle (6) und Trommel (1) ermöglicht.

## Claims

1. Dryer, comprising a housing, a drum (1) mounted rotatably about a first axis of rotation (3) within the housing for receiving items of laundry, wherein during operation of the dryer the drum (1) is in contact with at least two roller devices (2), and a safety device (4) for protection against damage as a result of shock on the dryer,
**characterised in that** the safety device (4) is designed to be in contact with the roller device (2) at least in one transport state of the dryer and the safety device (4) comprises an engaging element (5) which is designed to be introduced between the drum (1) and at least one of the rollers (6) of the roller device (2) and as a result to effect a decoupling of the roller (6) and drum (1).

2. Dryer according to claim 1, **characterised in that** the engaging element (5) is mounted rotatably about a third axis (13).

3. Dryer according to claim 2, **characterised in that** the third axis (13) is parallel to the first axis (3).

4. Dryer according to one of claims 1 to 3, **characterised in that** the safety device (4) has an operating element (8) which permits a user of the dryer to rotate the engaging element (5) about the third axis (13) so that the engaging element (5) engages between a roller (6) and the drum (1).

5. Dryer according to one of claims 1 to 4, **characterised in that** the engaging element (5) has a first curvature (9) so that it can slide between the roller (6) and the drum (1) when rotated about the third axis (13).

6. Dryer according to one of claims 1 to 5, **characterised in that** the engaging element (5) has a contact surface (10) with a second curvature (11), which opposes the first curvature (9).

7. Dryer according to claim 6, **characterised in that** the second curvature (11) has a circle of curvature radius which corresponds to the outer radius of the drum (1).

8. Dryer according to one of claims 2 to 7, **characterised in that** the engaging element (5) has a bulge (12) facing away from the third axis of rotation (13).

9. Dryer according to one of claims 1 to 8, **characterised in that** the engaging element (5) consists of plastic.

10. Dryer according to claim 9, **characterised in that** the plastic is glass fibre-reinforced polyamide or glass fibre-reinforced polypropylene.

11. Dryer according to one of claims 7 to 11, **characterised in that** the thickness of the contact part (14) having the contact surface (10) lies in the range of 2 to 3mm.

12. Method for safeguarding a dryer for transportation or for removing the safeguarding of a dryer before its commissioning, wherein the dryer comprises a housing, a drum (1) mounted rotatably about a first axis of rotation (3) within the housing for receiving items of laundry, wherein during operation of the dryer the drum (1) is in contact with at least two roller devices (2) and comprises a safety device (4) for protection against damage as a result of shock on the dryer, wherein the safety device (4) is designed to be in contact with the roller device (2) at least in one transport state of the dryer so that the safety device (4) comprises an engaging element (5) which is designed to be introduced between the drum (1) and at least one of the rollers (6) of the roller device (2) and as a result effect a decoupling of the roller (6) and drum (1), wherein
- the method for safeguarding the dryer for transportation comprises the step (a), in which the engaging element (5) is introduced between the drum (1) and at least one roller (6) and thus effects a decoupling of the drum (1) and roller (6), and
- the method for removing the safeguarding of the dryer before its commissioning comprises the step (b), in which the engaging element (5) between the drum (1) and at least one roller (6) is removed and thus effects a direct contact between the drum (1) and roller (6).

13. Dryer, comprising a housing, a drum (1) mounted rotatably about a first axis of rotation (3) within the housing for receiving items of laundry, wherein during operation of the dryer the drum (1) is in contact with at least two roller devices (2) and a safety device (4) for protecting against damage as a result of shock on the dryer,
**characterised in that** the safety device (4) is designed to be in contact with the roller device (2) at least in one transport state of the dryer and the safety device (4) contains two springs (15), on which a second axis (7) of the roller device (2) is supported.

14. Dryer according to claim 13, **characterised in that** the roller device (2) and the two springs (15) are located in a roller housing (16), which has an opening (18) on an engaging surface (17) facing the drum (1) which enables direct contact between the roller (6) and the drum (1).

## Revendications

1. Sèche-linge comprenant un boîtier, un tambour (1) logé de manière rotative autour d'un premier axe de rotation (3) à l'intérieur du boîtier, destiné à réceptionner des pièces de linge, le tambour (1) étant en contact avec au moins deux dispositifs à galets (2) pendant le fonctionnement du sèche-linge, et comprenant un dispositif de sécurité (4) pour la protection contre une détérioration en cas de chocs sur le sèche-linge,
**caractérisé en ce que** le dispositif de sécurité (4) est conçu pour être en contact avec le dispositif à galets (2) au moins dans un état de transport du sèche-linge, et **en ce que** le dispositif de sécurité (4) comprend un élément de prise (5) qui est conçu pour être introduit entre le tambour (1) et au moins un des galets (6) du dispositif à galets (2) et pour provoquer ainsi un découplage du galet (6) et du tambour (1).

2. Sèche-linge selon la revendication 1, **caractérisé en ce que** l'élément de prise (5) est logé de manière rotative autour d'un troisième axe (13).

3. Sèche-linge selon la revendication 2, **caractérisé en ce que** le troisième axe (13) est parallèle au premier axe (3).

4. Sèche-linge selon l'une quelconque des revendications 1 à 3, **caractérisé en ce que** le dispositif de sécurité (4) présente un élément de commande (8) lequel permet à un utilisateur du sèche-linge de tourner l'élément de prise (5) autour du troisième axe (13) de manière à ce que l'élément de prise (5) ait prise entre un galet (6) et le tambour (1).

5. Sèche-linge selon l'une quelconque des revendications 1 à 4, **caractérisé en ce que** l'élément de prise (5) présente une première courbure (9) de sorte que lors d'une rotation autour du troisième axe (13) il puisse coulisser entre le galet (6) et le tambour (1).

6. Sèche-linge selon l'une quelconque des revendications 1 à 5, **caractérisé en ce que** l'élément de prise (5) présente une surface de contact (10) comprenant une deuxième courbure (11) laquelle est opposée à la première courbure (9).

7. Sèche-linge selon la revendication 6, **caractérisé en ce que** la deuxième courbure (11) présente un rayon de cercle de courbure qui correspond au rayon extérieur du tambour.

8. Sèche-linge selon l'une quelconque des revendications 2 à 7, **caractérisé en ce que** l'élément de prise (5) présente un renflement (12) sur l'extrémité détournée du troisième axe (13).

9. Sèche-linge selon l'une quelconque des revendications 1 à 8, **caractérisé en ce que** l'élément de prise (5) est constitué de matière plastique.

10. Sèche-linge selon la revendication 9, **caractérisé en ce que** la matière plastique est du polyamide renforcé par fibres de verre ou du polypropylène renforcé par fibres de verre.

11. Sèche-linge selon l'une quelconque des revendications 7 à 11, **caractérisé en ce que** l'épaisseur de la pièce de contact (14) présentant la surface de contact (10) est située dans la plage de 2 à 3 mm.

12. Procédé de sécurité d'un sèche-linge pour un transport ou pour le déblocage d'un sèche-linge avant sa mise en service, le sèche-linge comprenant un boîtier, un tambour (1) logé de manière rotative autour d'un premier axe de rotation (3) à l'intérieur du boîtier, destiné à réceptionner des pièces de linge, le tambour (1) étant en contact avec au moins deux dispositifs à galets (2) pendant le fonctionnement du sèche-linge, et comprenant un dispositif de sécurité (4) pour la protection contre une détérioration en cas de chocs sur le sèche-linge, le dispositif de sécurité (4) étant conçu pour être en contact avec le dispositif à galets (2) au moins dans un état de transport du sèche-linge, de manière à ce que le dispositif de sécurité (4) comprenne un élément de prise (5) qui est conçu pour être introduit entre le tambour (1) et au moins un des galets (6) du dispositif à galets (2) et pour provoquer ainsi un découplage du galet (6) et du tambour (1),
- le procédé de sécurité du sèche-linge pour un transport comprenant l'étape (a) pendant laquelle l'élément de prise (5) est introduit entre le tambour (1) et au moins un galet (6) et provoque ainsi un découplage du tambour (1) et du galet (6), et
- le procédé de déblocage du sèche-linge avant sa mise en service comprenant l'étape (b) pendant laquelle l'élément de prise (5) est retiré entre le tambour (1) et au moins un galet (6) et provoque ainsi un contact direct entre le tambour (1) et le galet (6).

13. Sèche-linge comprenant un boîtier, un tambour (1) logé de manière rotative autour d'un premier axe de rotation (3) à l'intérieur du boîtier, destiné à réceptionner des pièces de linge, le tambour (1) étant en contact avec au moins deux dispositifs à galets (2) pendant le fonctionnement du sèche-linge, et comprenant un dispositif de sécurité (4) pour la protection contre une détérioration en cas de chocs sur le sèche-linge, **caractérisé en ce que** le dispositif de sécurité (4) est conçu pour être en contact avec le dispositif à galets (2) au moins dans un état de transport du sèche-linge, et **en ce que** le dispositif de sécurité (4) comprend deux ressorts (15) sur lesquels est logé un deuxième axe (7) du dispositif à galets (2).

14. Sèche-linge selon la revendication 13, **caractérisé en ce que** le dispositif à galets (2) et les deux ressorts (15) se trouvent dans un boîtier à galets (16) lequel présente une ouverture (18) sur une surface de prise (17) tournée vers le tambour (1) qui permet un contact direct entre le galet (6) et le tambour (1).
